# FASCICULE DE BREVET EUROPEEN

(11) **EP 0 296 007 B1**
(45) Date de publication et mention de la délivrance du brevet: **20.05.1992**
(21) Numéro de dépôt: 88401343.4
(22) Date de dépôt: 03.06.1988
(51) Int. Cl.: H01P 7/10

(54) **Résonateur hyperfréquence en mode de chuchotement en galerie**
In Flüstergalerie-Modi angeregter Mikrowellenresonator
Whispering-gallery mode microwave resonator

(30) Priorité: 05.06.1987 FR 8707940
(43) Date de publication de la demande: 21.12.1988
(73) Titulaire: THOMSON-CSF, 75008 Paris (FR)
(72) Inventeur: Bert, Alain Thomson-CSF-SCPI, F-75008 Paris (FR); Mamodaly-Quentin, Narguise Thomson-CSF-SCPI, F-75008 Paris (FR); Guillon, Pierre Thomson-CSF-SCPI, F-75008 Paris (FR); Bermudez, Luis Thomson-CSF-SCPI, F-75008 Paris (FR)
(74) Mandataire: Taboureau, James

(56) Documents cités:
- US-A- 3 558 213
- IEEE PROCEEDINGS SECTION A A I, vol. 129, no. 4, partie H, août 1982, pages 183-187, Old Woking, Surrey, GB; C. VEDRENNE et al.: "Whispering-gallery modes of dielectric resonators"
- 1987 IEEE MTT-S INTERNATIONAL MICROWAVE SYMPOSIUM DIGEST, vol. 1, Las Vegas, Nevada, 9-11 juin 1987, pages 367-370, IEEE, New York, US; X.H. JIAO et al.: "Whispering-gallery modes of dielectric structures applications to milimeter wave bandstop filter"
- IEEE TRANSACTIONS ON MICROWAVE THEORY AND TECHNIQUES, vol. MTT-35, no. 12, décembre 1987, pages 1169-1175, IEEE, New York, US; X.H. JIAO et al.: "Whispering-gallery modes of dielectric structures: applications to milimeter-wave bandstop filters"

## Description

La présente invention concerne un résonateur diélectrique pour les hyperfréquences: ce résonateur est de type planaire, c'est-à-dire qu'il se présente sous la forme d'un disque plat, qui est soit physiquement distinct des composants avec lesquels il coopère, soit intégré dans une plaquette de diélectrique dans laquelle le disque plat est défini par un mur magnétique. Ce résonateur fonctionne en "mode de chuchotement", plus connu sous le sigle "whispering-gallery mode".

Le mode de chuchotement à été découvert par lord Rayleigh, dans le domaine acoustique: dans un édifice ayant une architecture voûtée en galerie, un bruit aussi faible qu'un chuchotement se transmet le long de la voûte, et est facilement transmis à grande distance, sans perte d'énergie.

Ce type de propagation s'applique également à d'autres domaines dont celui des hyperfréquences, et la théorie a été étudiée par Vedrenne et Arnaud, dans un article "Whispering-gallery modes of dielectric résonators" paru dans IEE Proc. vol. 129, N° 4, pages 183-187 d'août 1982.

Pour un cylindre en matériau diélectrique dans lequel se propage une onde électromagnétique, la résolution de l'équation de propagation permet de définir les composantes longitudinales et transversales des modes susceptibles de se propager. Ces modes sont définis par un nombre azimutal (propagation le long de l'axe du cylindre) et un nombre radial (propagation le long d'un rayon du cylindre). Pour les modes à nombre azimutal élevé, les champs électriques E et magnétique H qui entretiennent l'onde sont confinés entre une surface dite caustique et la surface latérale du cylindre diélectrique: il y a donc un confinement radial.

Si on appelle:
a: le rayon du cylindre,
a_{c}: le rayon de la surface caustique,
R: le rayon d'un point dont on considère la forme d'onde,
pour R < a_{c} : l'onde est évanescente,
pour a_{c} < R < a : l'onde est oscillante,
pour R > a : l'onde est évanescente.

En outre, on sait piéger ces ondes en mode de chuchotement en diminuant le diamètre du cylindre diélectrique de part et d'autre de la région disquaire dans laquelle existe une onde confinée par mode de chuchotement. En effet, le rayonnement extérieur est très faible, puisque une onde de chuchotement est confinée dans un disque d'épaisseur 2d pour un mode à nombre azimutal élevé.

L'invention propose donc de réaliser les résonateurs pour dispositifs hyperfréquences non plus, comme dans l'art connu, au moyen d'un cylindre de matériau diélectrique, dont la longueur est de même ordre de grandeur que le diamètre, mais au moyen d'un disque de matériau diélectrique ou métallique, d'épaisseur faible devant son diamètre, fonctionnant en mode de chuchotement, la fréquence de l'onde de chuchotement étant liée au rayon du disque, au rayon de la surface caustique et à la matière du matériau.

Du fait que l'onde électromagnétique est confinée, et que le rayonnement extérieur est très faible, un résonateur selon l'invention fonctionne sur n'importe quel support, qu'il soit diélectrique ou métallique.

Du fait que ce résonateur en mode de chuchotement est un disque plat, il peut être soit déposé par sérigraphie ou tout autre procédé analogue, soit gravé dans une plaque de céramique.

De façon plus précise, l'invention consiste en un résonateur hyperfréquence avec un élément résonant, en mode de chuchotement en galerie, caractérisé en ce que l'élément résonant est un disque plat, de diamètre très supérieur à son épaisseur et dont le pourtour est le siège d'une propagation d'ondes électromagnétiques dont les fréquences de résonances sont liées au diamètre du disque, lesdites ondes électromagnétiques étant confinées, par le mode de chuchotement en galerie, entre le pourtour du disque et une surface interne dite caustique.

L'invention sera mieux comprise par la description plus détaillée du mode de fonctionnement et de plusieurs exemples de réalisation, et les avantages détaillés au cours de cette description qui s'appuie sur les figures jointes en annexe, représentant:
- fig. 1 : schéma d'un cylindre en matériau diélectrique, dans lequel une onde électromagnétique est confinée selon le mode de chuchotement, selon l'art connu,
- fig. 2 : représentation, sous forme de rayons optiques, du confinement d'une onde par mode de chuchotement, selon l'art connu,
- fig. 3 : vue de 3/4 dans l'espace d'un résonateur planaire fonctionnant en mode de chuchotement en galerie (WG mode) selon l'invention,
- fig. 4, 5, 6 : différents moyens d'excitation et de couplage à une onde extérieure d'un résonateur planaire en mode de chuchotement selon l'invention,
- fig. 7 : vue en coupe d'un résonateur pseudo-planaire, fonctionnant en mode de chuchotement en galerie, selon l'invention,
- fig. 8, 9 : moyens d'excitation et de couplage à une onde extérieure d'un résonateur pseudo-planaire en mode de chuchotement selon l'invention,
- fig. 10 à 21 : exemples de réalisations de résonateurs planaires ou pseudo-planaires, selon l'invention.

La figure 1 représente un cylindre diélectrique dans lequel est créée une onde électromagnétique, par des moyens appropriés de couplage extérieur. Ce cylindre 1, d'axe z, a un diamètre 2a, et, pour piéger l'onde confinée selon le mode de chuchotement, on définit une région de ce cylindre, de longueur 2d, en diminuant en 2 le diamètre du cylindre à l'extérieur de ladite région.

La résonance en mode de chuchotement en galerie - plus connue sous le sigle anglais "W-G mode" - peut être décrite comme étant une onde qui se réfléchit contre la paroi concave d'un cylindre, à l'interface courbée entre le milieu diélectrique et l'air ambiant. L'onde se déplace dans le plan d'un cercle de rayon "a", perpendiculaire à l'axe z, et elle est confinée par la discontinuité diélectrique air, mais également par une surface cylindrique 3 dite caustique, de rayon a_{c}, coaxiale au cylindre de diélectrique, de rayon a > a_{c}.

La figure 2 donne, dans un plan perpendiculaire à l'axe z, la représentation, sous forme d'un rayon optique, du phénomène de mode de chuchotement en galerie. Un rayon lumineux issu de A se réfléchit sur la surface concave 1, en B, C, D..., et définit ainsi une surface caustique 3 contre laquelle il reste toujours tangent. Le processus est exactement le même avec une onde électromagnétique hyperfréquence.

Une onde qui se déplace dans un milieu est régie par une équation de propagation, qui comprend les composantes longitudinale (selon l'axe z) et transversale (selon un rayon a) des modes susceptibles de se propager. A ces composantes sont associés un nombre de mode azimutal n, un nombre de mode radial α et une constante de propagation h le long de l'axe. Pour obtenir une onde confinée par mode de chuchotement, il faut que h = 0 et que le nombre n de mode azimutal soit grand, et dans ce cas les champs d'excitation de l'onde électromagnétique sont confinés entre une caustique de rayon a_{c} et la surface latérale du cylindre, de rayon a. Si l'on considère un point distant de R de l'axe z,
- l'onde est oscillante si a_{c} < R < a
- l'onde est évanescente si R < a_{c} ou si R > a

De plus, le confinement axial est amélioré si, comme en figure 1, le cylindre diélectrique 1 est diminué de diamètre dans les régions 2 externes à la région dans laquelle est créée l'onde en mode de chuchotement. Ainsi, le champ du mode résonant décroît exponentiellement dans la direction axiale z, en dehors de la région de large diamètre.

Ceci se traduit sur la figure 1 par les deux courbes 4 et 5 qui ont été superposées à la coupe géométrique. La courbe 4, qui donne la variation du champ transversal, montre que l'onde oscille entre a_{c} et a, et est évanescente à l'intérieur de la caustique de rayon a_{c} et à l'extérieur du cylindre de rayon a. La courbe 5, qui donne la variation du champ axial montre que l'onde oscille dans la région de longueur 2d du cylindre 1, et est évanescente en dehors de cette région. On a donc bien un résonateur, en forme de disque, dans lequel une onde électromagnétique est confinée par mode de chuchotement en galerie.

En outre, on appelle n le nombre de périodes le long du cercle, en coupe radiale, c'est-à-dire le nombre de réflexions en B, C, D, E... dans la représentation optique de la figure 2. La fréquence de l'onde de chuchotement dépend de a_{c}, a, de la nature du matériau, donc de sa constante diélectrique εᵣ, et un peu de la longueur 2d de la région 1 du cylindre.

Les champs des modes en chuchotement de galerie étant confinés entre la caustique et le rayon extérieur du cylindre dans lequel existe une onde, ils sont très peu rayonnants. C'est pourquoi les facteurs de qualité Q associés à ces dispositifs sont élevés, proches des facteurs de qualité intrinsèques du matériau, et limités uniquement par les pertes dans le matériau.

De plus, ces types de modes de chuchotement en galerie permettent une facile suppression des modes parasites, évanescents axialement qui sont facilement absorbés sans perturbation des autres modes.

Enfin, les modes à chuchotement de galerie peuvent exister dans un guide métallique.

L'objet de l'invention est d'appliquer le mode de chuchotement en galerie, connue pour des cylindres de matériaux diélectriques, à la réalisation de résonateurs, en électronique hyperfréquence notamment. En effet, alors que, pour les fréquences très élevées, par exemple 10 à 100GHz, les résonateurs classiques cylindriques ont des dimensions si petites qu'ils deviennent difficilement manipulables, les résonateurs en mode de chuchotement se présentent sous forme d'un disque plat, de très faible épaisseur, qui peut être sérigraphié sur un substrat ou délimité dans une plaque de plus grandes dimensions.

La figure 3 représente un premier type de résonateur planaire en mode de chuchotement selon l'invention, vu de 3/4 dans l'espace.

Il consiste en un petit disque 7 de matériau diélectrique isotrope, anisotrope ou piézoélectrique, posé sur un substrat 6, qui peut être isolant ou métallique puisque le résonateur ne rayonne pas. Le disque 7 a un diamètre 2a, défini précédemment, une très faible épaisseur 2d et le matériau a une permittivité εᵣ. Le disque 7 peut être recouvert par un disque métallique 8 dont l'utilité sera détaillée ultérieurement, et il est excité et couplé à l'extérieur par au moins un guide d'ondes ou une ligne microbande 9 et son plan de masse 10.

A titre d'exemples non limitatifs, pour un résonateur en mode de chuchotement en galerie:
- le diamètre 2a est de l'ordre de 8 à 19 mm, pour des fréquences de l'ordre de 10 à 20 GHz,
- l'épaisseur 2d est de l'ordre de 0,2 à 1,3 mm,
- la permittivité est comprise entre 9 et 36.

Les fréquences de résonance des modes de chuchotement excités dans ces résonateurs sont pratiquement indépendants de l'épaisseur du disque 7, seules intervenant les valeurs du diamètre 2a et de la permittivité εᵣ comme le montre le tableau I dans lequel on constate également que les facteurs de qualité Q suivent une évolution comparable avec la fréquence et indépendamment de l'épaisseur.

Cette indépendance de la fréquence de résonance par rapport à l'épaisseur 2d du disque peut être confirmée en plaçant le résonateur 7 en sandwich entre deux rondelles de matériaux absorbants : les fréquences de résonance et les facteurs de qualité sont les mêmes.

Par contre, on observe que le facteur de qualité Q croît avec l'ordre n du mode, c'est-à-dire avec la fréquence. En effet, le rayonnement diminuant lorsque la fréquence croît, le facteur de qualité tend vers la valeur intrinsèque du facteur de qualité du matériau. C'est ce que montre le tableau II, par comparaison avec la partie droite du tableau 1.

Les modes de chuchotement en galerie sont classés en:
- modes WGE, possédant un champ électrique E radial,
- modes WGH, possédant un champ électrique E axial, selon la façon dont ils sont excités. On observe que, pour un même résonateur, les facteurs de qualité Q sont plus élevés pour les modes WGE que pour les modes WGH comme le montre le tableau III.

Enfin, la comparaison entre le tableau II et le tableau IV montre que la fréquence de résonance diminue lorsque la permittivité εᵣ augmente.

L'excitation et le couplage des modes de chuchotement en galerie sont obtenus en synchronisant une mode extérieure avec l'onde en mode chuchotement dans le disque résonateur.

Ce couplage peut être réalisé:
- soit au moyen de lignes microélectroniques: ligne microbande telle que représentée en figure 3, ou ligne à fente.
- soit au moyen d'un guide d'onde métallique muni d'une fente,
- soit au moyen d'un guide image diélectrique dont la permittivité est identique à celle du résonateur planaire en WG mode. La figure 4 donne une représentation du montage réalisé pour mesurer n, F et Q qui sont donnés dans les tableaux I à IV. Le disque résonateur 7 est maintenu à proximité d'un barreau 11 fonctionnant en guide d'onde diélectrique, muni de transitions 12 vers un guide d'onde métallique non représenté.

L'excitation du mode du chuchotement en galerie peut également se faire selon les figures 5 et 6. En figure 5, un résonateur 7, posé à plat sur un substrat 6, est excité par deux lignes microbandes 9 orientées selon un diamètre du résonateur 7. L'équivalent en guide image diélectrique en est donné en figure 6.

Il a été dit précédemment qu'un résonateur en mode de chuchotement peut fonctionner sur un substrat métallique: dans ce cas, il est bien entendu que la ou les lignes microbandes 9 doivent être isolées du substrat pouvant alors servir de plan de masse.

Un résonateur en mode de chuchotement, tel qu'il a été défini jusqu'à présent dans le cadre de l'invention, consiste donc en un disque plat dans lequel des dondes sont piégées entre une surface caustique et une surface latérale. Ce disque peut être réalisé:
- soit par découpe d'un cylindre diélectrique, si l'épaisseur 2d du disque est suffisante, et de l'ordre de 0,2mm ou davantage,
- soit par sérigraphie d'une pâte diélectrique, sur un substrat céramique, métallique ou résistif, si l'épaisseur est suffisamment faible pour permettre la sérigraphie ( < 0,5 mm). Le dépôt d'une pâte est particulièrement commode, car on peut faire varier, par mélanges, la permittivité de la pâte, et, par les écrans, le diamètre et l'épaisseur du disque de résonateur.

Cependant, l'invention comporte également un résonateur pseudo-planaire, fonctionnant en mode de chuchotement, dont la structure est facilement intégrable aux circuits hybrides ou monolithiques.

Dans un résonateur planaire, l'interface diélectrique-air sur le pourtour du disque, satisfait approximativement aux conditions aux limites d'un circuit ouvert. Pour réaliser un résonateur pseudo-planaire, il suffit de simuler une telle condition de circuit ouvert sur un substrat diélectrique.

Un résonateur pseudo-planaire est représenté en coupe en figure 7. Soit un substrat diélectrique 6, métallisé en 10 sur une face inférieure. Le résonateur pseudo-planaire est défini en 12 par un anneau métallique 13 de largeur w, déposé sur la face supérieure du substrat 6. L'anneau 13 et la métallisation 10 simulent un court-circuit magnétique 14 dans le corps du substrat 6, et ce court-circuit constitue un interface équivalent à la paroi latérale d'un cylindre. Le disque plat d'un résonateur à mode de chuchotement est donc intégré dans un substrat et il est défini magnétiquement.

Les modes de chuchotement en galerie excités dans ces résonateurs sont de même type que ceux présentés précédemment. Le tableau V donne les fréquences de résonnance et les facteurs de qualité pour deux résonateurs pseudo-planaires.

Les fréquences de résonance sont en bon accord avec celles du tableau I pour deux résonateurs planaires.

On constate aussi que les facteurs de qualité sont plus élevés lorsque la largeur w de l'anneau métallique 13 est plus grande, parce que la condition de court-circuit magnétique est mieux respectée.

Les résultats obtenus l'ont été avec le même type d'excitation que pour les résonateurs planaires, et les figures 8 et 9 en donnent deux exemples. En figure 8, deux lignes microbandes 9, sur le substrat 6 sont couplées selon un diamètre à un anneau métallique 13 qui définit le résonateur 12. En figure 9, deux guides image diélectriques 11, posés sur le substrat 6, sont couplés selon un diamètre à un anneau diélectrique 15, lui-même posé sur un anneau métallique qui définit le résonateur 12.

Les résonateurs, planaires ou pseudo-planaires, en mode de chuchotement en galerie peuvent être réalisés d'autres façons encore. Par exemple en gravant un disque plat en relief sur une surface principale d'un substrat, comparable aux mésas des semi-conducteurs. Ou bien en gravant une rainure circulaire dans un substrat, le disque étant coplanaire avec le substrat.

Il a été dit que le phénomène de chuchotement en galerie se développe aussi dans les métaux: un résonateur en WG mode peut être réalisé au moyen d'un disque ou d'un anneau métallique, mais le substrat est dans ce cas obligatoirement un diélectrique.

Enfin, puisque les modes de chuchotement sont confinés entre une surface caustique de rayon a_{c} et une surface extérieure à la caustique, de rayon a, l'espace à l'intérieur de la caustique, de rayon inférieur à a_{c}, n'intervient pas, ce qui justifie qu'un résonateur peut dans certaines réalisations se présenter sous forme d'un anneau de matière, d'épaisseur 2d. Cet espace peut être utilisé pour intégrer d'autres composants, tels que puces semiconductrices, sans altérer les propriétés des modes de chuchotement. Un résonateur en WG mode peut donc constituer le boîtier d'encapsulation d'un dispositif semiconducteur, ce boîtier étant formé par un couvercle métallique, dont on a vu qu'il ne perturbe pas les modes en chuchotement puisqu'ils ne rayonnent pas.

Les figures 10 à 21 représentent plusieurs exemples de réalisations de résonateurs en mode de chuchotement en galerie, planair es et pseudo-planaires. Pour chaque figure est donnée une vue en coupe associée à une vue en plan. Les numéros des repères sont constants pour toutes ces figures et comprennent notamment :
- 6 = le substrat de permittivité εᵣ
- 10 = le plan de masse
- 9 = au moins une microbande de couplage
- 11 = au moins un guide image diélectrique.

Selon les cas, on a:
- fig. 10 : résonateur planaire,tel que décrit en figure 3 constitué par un disque diélectrique plat 7 rapporté sur un substrat 6,
- fig. 11 : résonateur planaire, constitué par un disque plat 17 taillé en mésa dans un substrat 16, de permittivité différente de celle du substrat 6,
- fig. 12 : résonateur planaire, constitué par un disque plat métallique 18 rapporté sur un substrat diélectrique,
- fig. 13 : résonateur planaire, constitué par un anneau métallique 19 rapporté sur un substrat diélectrique,
- fig. 14 : résonateur pseudo-planaire, défini dans un substrat diélectrique par un anneau métallique 20, très fin, pour simuler la surface extérieure du résonateur et un anneau métallique 21, très fin et concentrique, pour simuler la surface caustique,
- fig. 15 : résonateur pseudo-planaire, défini dans un substrat diélectrique par un anneau métallique 20, très fin, pour simuler la surface extérieure du résonateur, et un trou 22 dans le substrat, de diamètre égal à celui de la caustique,
- fig. 16 : résonateur pseudo-planaire, constitué par un disque 23 découpé dans un substrat diélectrique par une rainure circulaire 24,
- fig. 17 : résonateur pseudo-planaire, défini dans un substrat diélectrique par un anneau métallique 20, très fin, et par une rainure circulaire 25, pratiquée dans la face du substrat qui porte le plan de masse,
- figure 18 : résonateur planaire 17, couplé à un guide image diélectrique 11, les deux étant taillés en mésa dans un substrat diélectrique 16.
- fig. 19 : résonateur planaire constitué par un disque diélectrique 7, couplé à un guide image diélectrique 11 rapportés sur un substrat métallique 26.
- fig. 20 : résonateur constitué par un disque ou anneau 21 métallique, placé dans une ligne triplaque et couplé à une microbande 9,
- fig. 21 : résonateur constitué par un disque diélectrique 7, placé dans un guide d'onde métallique 10, et couplé à une microbande 9 déposée sur un substrat diélectrique 6.

D'autres variantes sont évidentes pour l'homme de l'art, par combinaisons entre les différents substrats et les différentes formes de résonateurs et de moyens de couplage. Entre autres, tous les résonateurs représentés peuvent être couplés à deux microbandes 9 ou deux guide-image diélectrique 11.

Ces résonateurs en mode de chuchotement en galerie ont de très intéressantes propriétés dans le domaine des fréquences millimétriques pour la conception des circuits hybrides ou monolithiques, mais également dans le domaine des fréquences optiques. Ils ont des caractéristiques proches de celles des meilleures réalisations en techniques non planaires, telles que les cavités métalliques.

Ils sont utilisés en électronique hyperfréquence, notamment:
- pour la stabilisation en fréquence des oscillateurs.
- pour la conception de combineurs de puissance millimétrique.
- pour le filtrage micro-onde passif ou actif.

## Revendications

1. Résonateur hyperfréquence avec un élément résonant, en mode de chuchotement en galerie, caractérisé en ce que l'élément résonant est compris dans un disque plat (7), de diamètre (2a) très supérieur à son épaisseur (2d), et dont le pourtour est le siège d'une propagation d'onde électromagnétique dont les fréquences de résonances sont liées au diamètre (2a) du disque (7), ladite onde électromagnétique étant confinée, par le mode de chuchotement en galerie entre le pourtour du disque (7) et une surface interne dite caustique (3), de rayon inférieur (a_{c}).

2. Résonateur selon la revendication 1, caractérisé en ce que les fréquences de résonance sont indépendantes de l'épaisseur (2d) du disque plat (7).

3. Résonateur selon la revendication 1, caractérisé en ce que les fréquences de résonance sont déterminées par le mode (n), ou nombre de réflexions de l'onde électromagnétique sur le pourtour du disque plat (7), ce nombre (n) étant lui-même fixé par l'excitation extérieure du résonateur qui est couplé à une ligne microbande (9) ou à un guide image diélectrique (11).

4. Résonateur selon la revendication 1, caractérisé en ce que, l'onde électromagnétique étant confinée par le mode de chuchotement en galerie, le résonateur (7) ne rayonne pas à l'extérieur et en ce que le substrat qui supporte le résonateur (7) est en matériau diélectrique (6) isotrope, anisotrope ou piézoélectrique, métallique (26) ou résistif.

5. Résonateur selon la revendication 1, caractérisé en ce que, l'onde électromagnétique étant confinée entre le pourtour (rayon a) du résonateur et la surface caustique (rayon a_{c}), le résonateur est un anneau (19) de rayon externe (a) égal à celui du disque (7) et de rayon interne (a_{c}) égal à celui de la caustique (3).

6. Résonateur selon la revendication 1, caractérisé en ce que le disque plat de l'élément résonant est simulé, dans l'épaisseur d'un substrat diélectrique (6) muni d'une métallisation de plan de masse (10) par au moins un anneau métallique (13) qui, en combinaison avec le plan de masse (10), crée un court-circuit magnétique (14), de rayon intérieur égal au rayon extérieur (a) du résonateur (12).

7. Résonateur selon la revendication 1, caractérisé en ce qu'il est constitué par un disque diélectrique (7) rapporté sur un substrat diélectrique (6) ou métallique (26).

8. Résonateur selon la revendication 1, caractérisé en ce qu'il est constitué par un disque (18) ou un anneau (19) métallique rapporté sur un substrat diélectrique (6).

9. Résonateur selon la revendication 1, caractérisé en ce qu'il est constitué par un disque (17) taillé en mésa dans un substrat diélectrique (16).

10 Résonateur selon la revendication 1, caractérisé en ce qu'il est constitué par deux métallisations fines (20, 21) concentriques déposées sur un substrat diélectrique (6), la métallisation extérieure (20) (rayon a) simulant dans le substrat (6) le pourtour du disque de l'élément résonant, la métallisation intérieure (21) (rayon a_{c}) simulant la caustique.

11. Résonateur selon la revendication 1, caractérisé en ce qu'il est constitué par une métallisation fine (20) (rayon a) déposée sur un substrat diélectrique (6) et par un trou (22) (rayon a_{c}) creusé dans le substrat (6) concentriquement à la métallisation (20), ce trou (22) simulant la caustique.

12. Résonateur selon la revendication 1, caractérisé en ce qu'il est constitué par un disque (23) défini dans un substrat diélectrique (6) par une rainure circulaire (24).

13. Résonateur selon la revendication 1, caractérisé en ce qu'il est constitué par un anneau métallique (20) déposé sur une première face principale d'un substrat diélectrique (6), et par une rainure (25) creusée dans une deuxième face principale dudit substrat, et à l'aplomb de l'anneau métallique (20).

13. Résonateur selon la revendication 1, caractérisé en ce qu'il est constitué par un disque plat ou un anneau (21), en matériau diélectrique ou métallique, noyé dans un substrat diélectrique (6) métallisé sur ses deux faces (10) et constituant une ligne triplaque, une ligne microbande (9) étant de plus noyée dans le substrat (6) dans le plan du disque (21).

15. Résonateur selon la revendication 1, caractérisé en ce qu'il est constitué par un disque (7), en matériau diélectrique ou métallique, placé à l'intérieur d'un guide d'onde métallique, parallèlement à l'une de ses faces principales, une ligne microbande (9) étant de plus déposée sur un substrat diélectrique (6), sur une face interne du guide d'onde.

16. Résonateur selon l'une quelconque des revendications précédentes, caractérisé en ce qu'il est couplé à au moins une ligne microbande (9) métallique, déposée sur le substrat (6) à proximité du disque de l'élément résonant (7).

17. Résonateur selon l'une quelconque des revendications précédentes, caractérisé en ce qu'il est couplé à au moins un guide image diélectrique (11), inséré dans le substrat diélectrique (16) ou déposé sur le substrat métallique (26).

18. Résonateur selon l'une quelconque des revendications précédentes, caractérisé en ce que le disque (7) ou l'anneau (19), diélectrique ou métallique, et déposé sur le substrat par sérigraphie.

## Patentansprüche

1. Ultrahochfrequenzresonator mit einem Resonatorelement, der in der Tunnelflüsterbetriebsart arbeitet, dadurch gekennzeichnet, daß das Resonatorelement in einer ebenen Scheibe (7) enthalten ist, deren Durchmesser (2a) viel größer als ihre Dicke (2d) ist und deren äußerer Umfang den Ausgangspunkt der Ausbreitung einer elektromagnetischen Welle bildet, deren Resonanzfrequenzen mit dem Durchmesser (2a) der Scheibe (7) in Beziehung stehen, wobei die elektromagnetische Welle durch die Tunnelflüsterbetriebsart zwischen dem äußeren Umfang der Scheibe (7) und einer Kaustik genannten inneren Oberfläche (3) von geringerem Durchmesser (a_{c}) eingeschlossen wird.

2. Resonator gemäß Anspruch 1, dadurch gekennzeichnet, daß die Resonanzfrequenzen von der Dicke (2d) der ebenen Scheibe (7) unabhängig sind.

3. Resonator gemäß Anspruch 1, dadurch gekennzeichnet, daß die Resonanzfrequenzen durch den Wellentyp (n) oder die Anzahl der Reflexionen der elektromagnetischen Welle am äußeren Umfang der ebenen Scheibe (7) bestimmt werden, wobei diese Anzahl (n) selbst durch die äußere Erregung des Resonators festgelegt wird, der mit einer Mikrostreifenleitung (9) oder mit einem dielektrischen Bildleiter (11) gekoppelt ist.

4. Resonator gemäß Anspruch 1, dadurch gekennzeichnet, daß bei Einschluß der elektromagnetischen Welle durch die Tunnelflüsterbetriebsart der Resonator (7) nicht nach außen strahlt und daß das Substrat, das den Resonator (7) trägt, aus einem dielektrischen (6) isotropen, anisotropen oder piezoelektrischen oder aus einem metallischen (26) oder resistiven Material besteht.

5. Resonator gemäß Anspruch 1, dadurch gekennzeichnet, daß bei Einschluß der elektromagnetischen Welle zwischen den äußeren Umfang (Radius a) des Resonators und der Kaustik (Radius a_{c}) der Resonator ein Ring (19) ist, dessen äußerer Radius (a) gleich demjenigen der Scheibe (7) ist und dessen innerer Radius (a_{c}) gleich demjenigen der Kaustik (3) ist.

6. Resonator gemäß Anspruch 1, dadurch gekennzeichnet, daß die ebene Scheibe des Resonatorelementes in der Dicke eines dielektrischen Substrats (6), das mit einer Masseebene-Metallisierung versehen ist, durch wenigstens einen metallischen Ring (13) simuliert wird, der in Kombination mit der Masseebene (10) einen magnetischen Kurzschluß (14) erzeugt, dessen Innendurchmesser gleich dem Außendurchmesser (a) des Resonators (12) ist.

7. Resonator gemäß Anspruch 1, dadurch gekennzeichnet, daß er von einer dieelektrischen Scheibe (7) gebildet wird, die mit einem dielektrischen (6) oder metallischen (26) Substrat zusammengesetzt ist.

8. Resonator gemäß Anspruch 1, dadurch gekennzeichnet, daß er von einer metallischen Scheibe (18) oder einem metallischen Ring (19) gebildet wird, die mit einem dielektrischen Substrat (6) zusammengesetzt sind.

9. Resonator gemäß Anspruch 1, dadurch gekennzeichnet, daß er von einer in einem dielektrischen Substrat (16) mesaförmig ausgebildeten Scheibe (17) gebildet ist.

10. Resonator gemäß Anspruch 1, dadurch gekennzeichnet, daß er von zwei dünnen konzentrischen Metallisierungen (20, 21) gebildet wird, die auf einem dielektrischen Substrat (6) abgelagert sind, wobei die äußere Metallisierung (20) (Radius a) im Substrat (6) den äußeren Umfang der Scheibe des Resonatorelementes simuliert und wobei die innere Metallisierung (21) (Radius a_{c}) die Kaustik simuliert.

11. Resonator gemäß Anspruch 1, dadurch gekennzeichnet, daß er von einer dünnen Metallisierung (20) (Radius a), die auf einem dielektrischen Substrat (6) abgelagert ist, und von einem Loch (22) (Radius a_{c}), das im Substrat (6) konzentrisch zur Metallisierung (20) ausgespart ist, gebildet wird, wobei dieses Loch (22) die Kaustik simuliert.

12. Resonator gemäß Anspruch 1, dadurch gekennzeichnet, daß er von einer Scheibe (23) gebildet wird, die in einem dielektrischen Substrat (6) durch eine kreisförmige Rille (24) definiert ist.

13. Resonator gemäß Anspruch 1, dadurch gekennzeichnet, daß er von einem metallischen Ring (20), der auf einer ersten Hauptseite eines dielektrischen Substrats (6) abgelagert ist, und von einer in einer zweiten Hauptseite des Substrats ausgesparten und zum metallischen Ring (20) senkrechten Rille (25) gebildet wird.

14. Resonator gemäß Anspruch 1, dadurch gekennzeichnet, daß er von einer ebenen Scheibe oder einem Ring (21) gebildet wird, der aus einem dielektrischen oder metallischen Material besteht und in ein an seinen beiden Seiten (10) metallisiertes, dielektrisches Substrat (6) eingelassen ist und eine Dreiplattenleitung bildet, wobei außerdem eine Mikrostreifenleitung (9) in der Ebene der Scheibe (21) in das Substrat (6) eingelassen ist.

15. Resonator gemäß Anspruch 1, dadurch gekennzeichnet, daß er von einer Scheibe (7) aus einem dielektrischen oder metallischen Material gebildet wird, die im Inneren eines metallischen Wellenleiters parallel zu einer seiner Hauptseiten angeordnet ist, wobei außerdem im dielektrischen Substrat (6) an einer Innenseite des Wellenleiters eine Mikrostreifenleitung (9) abgelagert ist.

16. Resonator gemäß einem der vorangehenden Ansprüche, dadurch gekennzeichnet, daß er mit wenigstens einer metallischen Mikrostreifenleitung (9) gekoppelt ist, die auf dem Substrat (6) in der Nähe der Scheibe des Resonatorelementes (7) abgelagert ist.

17. Resonator gemäß einem der vorangehenden Ansprüche, dadurch gekennzeichnet, daß er mit wenigstens einem dielektrischem Bildleiter (11) gekoppelt ist, der in das dielektrische Substrat (16) eingesetzt oder auf dem metallischen Substrat (26) abgelagert ist.

18. Resonator gemäß einem der vorangehenden Ansprüche, daß die Scheibe (7) oder der Ring (19), die entweder dielektrisch oder metallisch sind, auf dem Substrat mittels Siebdruck abgelagert werden.

## Claims

1. A microwave resonator with a whispering gallery mode resonating element, characterized in that the resonating element is comprised in a flat disk (7) having a diameter (2a) very much greater than that the thickness (2d) thereof, and whose periphery is the site of the propagation of an electromagnetic wave, whose resonant frequencies are linked to the diameter (2a) of the disk (7), the said electromagnetic wave being confined, by the whispering gallery mode around the periphery of the disk (7) and an internal surface. called caustic (3), with a smaller radius (a_{c}).

2. The resonator as claimed in claim 1, characterized in that the resonant frequencies are independent of the thickness (2d) of the flat disk (7).

3. The resonator as claimed in claim 1, characterized in that the resonant frequencies are predetermined by the mode (n) or the number of reflections of the electromagnetic wave on the periphery of the flat disk (7), said number (n) being itself predetermined by the external excitation of the resonator which is coupled with a strip transmission line (9) or with a dielectric image guide (11).

4. The resonator as claimed in claim 1, characterized in that, the electromagnetic wave being confined by the whispering gallery mode, the resonator (7) does not radiate into the surroundings and in that the substrate, which bears the resonator (7), is manufactured of a dielectric material (6) which is isotropic, anisotropic, piezoelectric, metallic (26) or resistive.

5. The resonator as claimed in claim 1, characterized in that, the electromagnetic wave being confined between the periphery (radius a) of the resonator and the caustic (radius a_{c}), the resonator is a ring (19) with an outer radius (a) equal to that of the disk (7) and an inner radius (a_{c}) equal to that of the caustic (3).

6. The resonator as claimed in claim 1, characterized in that, the flat disk of the element is simulated, in its thickness, by a dielectric substrate (6) provided with a ground plane metallized layer (10) by at least one metallic ring (13) which, in combination with the ground plane (10), creates a magnetic short circuit (14) with an inner radius equal to the outer radius (a) of the resonator (12).

7. The resonator as claimed in claim 1, characterized in that it is constituted by a dielectric disk (7) on a dielectric substrate (6) or a metallic substrate (26).

8. The resonator as claimed in claim 1, characterized in that it is constituted by a metallic disk (18) or a ring (19) on a dielectric substrate (6).

9. The resonator as claimed in claim 1, characterized in that it is constituted by a disk (17) cut in accordance with a mesa in a dielectric substrate (16).

10. The resonator as claimed in claim 1, characterized in that it is constituted by two fine concentric metallized layers arranged on a dielectric substrate (6), the outer metallized layer (20) (radius a) simulating in the substrate (6) the periphery of the disk of the resonant element, the inner metallized layer (21) (radius a_{c}) simulating the caustic.

11. The resonator as claimed in claim 1, characterized in that it is constituted by a fine metallized layer (20) (radius a) arranged on a dielectric substrate (6) and a hole (22) (radius a_{c}) made in the substrate (16) concentrically to the metallized layer (20), said hole (22) simulating the caustic.

12. The resonator as claimed in claim 1, characterized in that it is constituted by a disk (23) defined in a dielectric substrate (6) by a circular groove (24).

13. The resonator as claimed in claim 1, characterized in that it is constituted by a metallic ring (20) arranged on a first principal surface of a dielectric substrate (6) and by a groove (25) made in a second principal surface of the said substrate, and in alignment with the metallic ring (20).

14. The resonator as claimed in claim 1, characterized in that it is constituted by a flat disk or by a ring (21 ), manufactured of a dielectric or metallic material, arranged in a dielectric substrate (6) which is metallized on its two surfaces (10) and constituting a triple plate line, a strip transmission line (9) being arranged further in the substrate (6) in the plane of the disk (21).

15. The resonator as claimed in claim 1, characterized in that it is constituted by a disk (7) manufactured of a dielectric or metallic material, arranged inside a metallic wave guide, in parallelism with one of its principal surface, a strip transmission line (9) being furthermore arranged on a dielectric substrate (6), on an internal surface of the wave guide.

16. The resonator as claimed in any one of the preceding claims, characterized in that it is coupled with at least one metallic strip transmission line (9) arranged on the substrate (6) in the vicinity of the disk of the resonant element (7).

17. The resonator as claimed in any one of the preceding claims, characterized in that it is coupled with at least one dielectric image guide (11) inserted in the dielectric substrate (16) or arranged on the metallic substrate (26).

18. The resonator as claimed in any one of the preceding claims, characterized in that the dielectric or metallic disk (7) or the ring (19) is produced on the substrate by screen printing.
